# DEMANDE DE BREVET EUROPEEN

(11) **EP 0 754 989 A1**
(43) Date de publication de la demande: **22.01.1997**
(21) Numéro de dépôt: 96111329.7
(22) Date de dépôt: 13.07.1996
(51) Int. Cl.: G04C 3/00, G04G 9/00

(54) **Montre électronique, notamment montre-bracelet**

(30) Priorité: 17.07.1995 CH 2093/95
(71) Demandeur: Gerber, Marcel, 1040 Echallens (CH); Ray, Claude, 2205 Montmollin (CH)
(72) Inventeur: Gerber, Marcel, 1040 Echallens (CH); Ray, Claude, 2205 Montmollin (CH)
(74) Mandataire: Gresset, Jean

(57) **Abrégé**

La lunette tournante de la montre porte une bague (57) présentant des bossages (57a) qui actionnent deux poussoirs (60, 67) entrant chacun en contact avec des paires de lames (66, 69), respectivement. Lorsque la lunette est tournée dans un sens, l'un des poussoirs (60, 67) est actionné et court-circuite les lames (66, 69) correspondantes, ce qui envoie une impulsion au microprocesseur de la montre. Le déplacement de la lunette se poursuivant, le poussoir (60, 67) actionné précédemment reste en position de travail et le second poussoir (67, 60) est actionné, ce qui produit une nouvelle impulsion. La poursuite du déplacement de la lunette ramène le premier poussoir (60, 67) dans sa position de repos, ce qui produit encore une impulsion. Le déplacement de la lunette se poursuivant, le second poussoir (67, 60) revient en position de repos, ce qui produit une impulsion. Ce n'est que lorsque le cycle complet a été effectué que le microprocesseur est en état d'exécuter sa fonction. La rotation de la lunette en sens inverse produit le cycle inverse.

## Description

La présente invention a pour objet une montre électronique, notamment une montre-bracelet, comprenant au moins un dispositif d'affichage de données et au moins un microprocesseur pilotant ledit dispositif d'affichage et apte à recevoir des informations en provenance de l'extérieur afin de modifier les ordres qu'il fournit au dispositif d'affichage.

De telles montres sont connues en soi.

Le but de la présente invention est de fournir une montre du type susmentionné dans laquelle l'introduction d'informations au microprocesseur de commande du dispositif d'affichage de données soit aisée et les moyens mis en oeuvre à cet effet soient à la fois simples, robustes et fiables.

Pour atteindre ce but, la montre selon l'invention comporte une lunette tournante actionnant au moins deux contacteurs destinés à envoyer des impulsions au microprocesseur et présentant une alternance de bossages et de creusures qui, lors de sa rotation, défilent en regard desdits contacteurs et les actionnent, la position relative en ces derniers étant telle que, lorsque la lunette est au repos, lesdits contacteurs sont situés de part et d'autre d'au moins un bossage, de telle manière qu'ils assurent, à l'instar de sautoirs, la stabilité des positions d'arrêt de la lunette et que les informations envoyées au microprocesseur soient différentes selon le sens dans lequel est actionnée la lunette.

D'autres caractéristiques de la présente invention ressortiront de la description qui va suivre, faite en regard des dessins annexés et donnant, à titre explicatif, une forme de réalisation avantageuse de l'objet de l'invention.

La fig. 1 est une vue en plan d'une montre-bracelet multifonctions selon l'invention.

La fig.2 est une vue en plan, de dessous, côté ponts, du mouvement de cette montre, dont les ponts situés à gauche de la ligne brisée ont été supprimés.

La fig. 3 est une coupe suivant la ligne III-III de la fig.2, à plus grande échelle que celle des fig.1 et 2.

La fig.4 est une coupe suivant la ligne IV-IV de la fig.2, à la même échelle que celle de la fig.3.

La fig.4a est un rompu complétant la coupe de la fig.4, à la même échelle que celle-ci, suivant la ligne IVa-IVa de la fig.2.

La fig. 5 est une coupe d'un détail, suivant la ligne V-V de la fig. 1, à une échelle intermédiaire entre celles de la fig. 2 d'une part et des figs. 3 et 4 d'autre part.

La fig. 6 est une vue partielle en élévation d'un détail d'une pièce circulaire de la montre de la fig. 1 représentée à l'état développé.

Les figs. 7 à 10 représentent ce même détail, à échelle agrandie, en quatre positions différentes de fonctionnement, et

La fig. Il est un schéma fonctionnel de la montre de la fig. 1.

La montre représentée à la fig. 1, désignée d'une façon générale par 1, est munie d'un dispositif d'affichage analogique comprenant une aiguille de 12 heures 2, fonctionnant en synchronisme avec une aiguille de minutes 3, une aiguille de 24 heures 4, et une aiguille de secondes 5. Son cadran, désigné par 6, comprend un tour de 12 heures 7, avec lequel coopère l'aiguille 2, et un tour de 24 heures 8, avec lequel coopère l'aiguille 4. La mise à l'heure s'effectue à l'aide d'une couronne 9. La montre 1 est en outre munie d'un dispositif d'affichage digital comprenant une cellule à cristaux liquides (LCD) 10 indiquant, dans l'état de fonctionnement dans lequel la montre est représentée à la fig. 1, le jour de la semaine en 11, le quantième en 12 et le temps de la journée, avant ou après midi, en 13.

La commande des dispositifs d'affichage ne sera pas décrite ici en détail, hormis pour ce qui est des moyens mis en oeuvre à cet effet nécessaires à la compréhension de l'invention, étant connue en soi.

La boite de la montre 1, visible principalement à la fig. 5, comprend une carrure-lunette 14 dans laquelle se visse un fond 15, avec interposition d'une garniture d'étanchéité 16, et qui présente une partie 14a en forme de manchette dans laquelle est chassée une glace saphir ou minérale 17, avec interposition d'une garniture d'étanchéité 18. La manchette 14a de la carrure 14 porte, extérieurement, une lunette tournante 19 maintenue en place par une bague à épaulement 20 chassée sur cette manchette.

Le mouvement de la montre, désigné d'une façon générale par 21, est maintenu en place dans la carrure-lunette 14 par des brides 22 fixées par des vis 23.

Ce mouvement est électronique et comprend une pile électrique d'alimentation 24 (fig. 2), un microprocesseur 25, un garde-temps 26 constitué par un oscillateur à quartz et quatre moteurs électriques 27, 28, 29 et 30 actionnant respectivement les aiguilles de 12 heures 2, de minutes 3, de secondes 5 et de 24 heures 4. La liaison entre le rotor de chacun de ces moteurs et chacune de ces aiguilles est assurée par des trains d'engrenages visibles en plan à la fig. 2. Seul l'un d'entre deux, celui qui relie le moteur 27 à l'aiguille 2, sera décrit ici en détail, les autres étant identiques ou analogues.

Ainsi, le rotor du moteur 27,désigné par 31(fig.3), porte un pignon 32 en prise avec la roue, désignée par 33, d'un premier mobile intermédiaire dont le pignon, désigné par 34, est en prise avec la roue 35 d'un second mobile intermédiaire dont le pignon, désigné par 36, est en prise avec une roue à canon des heures, désignée par 37, dont le canon 37a porte l'aiguille de 12 heures 2. Le rotor 31 et le premier mobile intermédiaire sont pivotés entre un pont de rouage 38 et la platine du mouvement, désignée par 39. Le deuxième mobile intermédiaire est pivoté entre un pont intermédiaire 40 et un pont de centre 41.

Les différents moteurs forment, avec leur stator, dont celui du moteur 27 est visible en 42 à la fig. 3, avec un pont inférieur 43 (fig.4), et avec la plaque (PCB), désignée par 44, d'un circuit intégré 45, un module indépendant assemblé à l'aide de quatre paires de vis 46 prenant dans quatre paires de canons 47, formant piliers, sertis dans le pont inférieur 43. Les vis 46 et piliers 47 de chaque paire sont situés aux deux extrémités de chaque moteur. Ce module se fixe à la platine 39 à l'aide de vis 48 prenant dans des canons 49, formant entretoises, chassés dans la platine 39.

Le microprocesseur 25 est également porté par la plaque 44 du circuit intégré 45 (fig. 4), de même que la cellule à cristaux liquides (LCD) 10. Celle-ci est fixée à la plaque 44 du circuit intégré avec interposition de deux contacteurs Zebra 50, formant entretoises, au moyen d'une bride de maintien 51. La fig. 4a montre que labride 51 est fixée à la platine 39 à l'aide de vis 52.

Il est rappelé ici que les contacteurs Zebra sont constitués par des blocs parallélépipédiques de matière isolante présentant des bandes annulaires métallisées constituant des pistes conductrices. Dans le cas d'espèce, les contacteurs Zebra 50 sont en contact avec la face interne de la cellule à cristaux liquides 10 et avec la face interne de la plaque de circuit intégré 44, assurant la liaison électrique entre ces deux éléments.

L'introduction d'informations dans le microprocesseur 25 s'effectue à l'aide de la lunette tournante 19. Cette dernière porte, sur sa face externe, un disque annulaire mince 53 (fig. 5) logé à l'intérieur d'un rebord extérieur 19a de la lunette, dans lequel il est serti, et dont une cheville 54, chassée dans ladite lunette, assure l'orientation angulaire. Ce disque annulaire 53 est divisé en deux zones concentriques 55, elles-mêmes divisées en segments correspondant à des fuseaux-horaires (fig. 1), lesquels sont munis d'indications géographiques 56 qui permettent de les identifie

La lunette tournante 19 porte, sur sa face interne tournée vers la carrure 14 de la boite, une bague 57 dont la face interne présente des bossages 57a (figs. 5 et 6) alternant avec des creusures 58. Cette bague 57 présente des tétons 57b engagés dans des logements correspondants de la lunette 19, ce qui assure son orientation. La carrure 14 porte un manchon 59 dans lequel est logé un poussoir 60, portant une garniture d'étanchéité (O-ring) 61. Ce poussoir est mobile dans le manchon 59 et se déplace perpendiculairement au plan du mouvement. Un ressort de rappel 62 maintient le poussoir 60 en contact avec la bague 57. Ce ressort à boudin prend appui sur une bague 63 sertie à l'extrémité du manchon 59. L'extrémité interne du poussoir 60 porte une bague 64 sur laquelle est collée une bague 65 en caoutchouc conducteur destinée à coopérer, lorsque le poussoir 60 est déplacé par les bossages 57a de la bague 57, avec une paire de lames de contact 66 (figs. 2 et 5) en liaison avec le microprocesseur 25 (fig. 11).

La carrure 14 porte un deuxième dispositif à contacteurs identique à celui décrit ci-dessus et représenté à la fig. 5, diamétralement opposé au premier, avec un léger décalage, dont la tête du poussoir, désignée par 67, est visible aux figs. 6 à 10. La bague de caoutchouc conducteur située à l'extrémité interne de ce poussoir, désignée par 68 (fig. 11), coopère avec une paire de lames de contact 69 (figs. 2 et 11) reliées au microprocesseur 25.

Le nombre des bossages 57a de la bague 57 portée par la lunette tournante 19 est pair de telle manière que, lorsque cette bague est en position de repos, l'un des poussoirs 60 et 67 soit disposé d'un côté d'un bossage 57a et l'autre de l'autre côté du bossage 57a opposé. Cet agencement est schématiquement illustré à la fig. 6 où la bague 57 est partiellement représentée à l'état développé.

Ainsi, les poussoirs 60 et 67 non seulement assurent le court-circuitage et la rupture du court-circuitage des paires de contacts 66 et 69, respectivement, mais jouent en outre le rôle de sautoirs assurant la stabilité (indexage) des positions d'arrêt de la lunette tournante 19.

Dans les figs. 7 à 10, les deux poussoirs ont été représentés séparés l'un de l'autre d'une distance correspondant à la largeur d'un seul bossage 57a de la bague 57, alors même qu'ils sont diamétralement opposés, avec un léger décalage, ceci pour la clarté de l'exposé. En fait, les deux poussoirs pourront être placés dans une position relative quelconque, pourvu qu'ils soient séparés par une distance qui corresponde à un multiple du pas de la partie festonnée de la bague 57a, plus un léger décalage correspondant à la largeur de deux demi-poussoirs, c'est-à-dire d'un poussoir.

Ces figures montrent que lorsque la lunette 19 est déplacée en rotation dans un sens ou dans l'autre, par exemple dans le sens des flèches 70 de ces figures, l'un des poussoirs 60 et 67, dans le cas d'espèce le poussoir 67, est actionné le premier et court-circuite les lames de contact 69. Le poussoir 60 n'est alors pas actionné (fig. 8). Le déplacement de la lunette tournante 19 se poursuivant dans le même sens, le poussoir 67 reste actionné et le poussoir 60 l'est à son tour, court-circuitant la paire de lames de contact 66 (fig. 9). La poursuite du déplacement de la lunette 19, toujours dans le même sens, amène le poussoir 67 à quitter les lames 69 qui, ainsi, ne sont plus court-circuitées,alors que le poussoir 60 reste en position de travail, le court-circuitage des lames de contact 66 se maintenant (fig. 10). Enfin, le déplacement de la lunette tournante se poursuivant encore, les deux poussoirs 60 et 67 sont relâchés et reviennent en position de repos, telle que représenté à la fig. 7, les deux paires de lames 66 et 69 n'étant alors plus court-circuitées. Si, au contraire, la lunette 19 est tournée en sens opposé à celui des flèches 70 des figs. 7 à 10, le même cycle d'opérations se répète, mais le rôle des poussoirs 60 et 67 est alors inversé.

Chaque court-circuitage et rupture de court-circuitage des lames de contacts 66 et 69 produisant l'envoi d'impulsions de commande au microprocesseur 25, celui-ci pourra ainsi détecter le sens dans lequel est actionnée la lunette tournante 19 et en tenir compte pour ce qui est des informations qu'il envoie aux dispositifs d'affichage de la montre. De plus l'agencement sera tel que ce n'est qu'une fois effectué le cycle complet des opérations illustrées par les figs. 7 à 10 que le microprocesseur pourra accomplir la fonction qui lui aura été dictée. Ainsi, des fausses manipulations interrompues en cours d'exécution, par exemple, resteront sans effet.

La fig.11 illustre schématiquement les liaisons entre le microprocesseur 25 et les paires de lames de contact 66 et 69, entre le microprocesseur et les moteurs 27, 28, 29 et 30, entre le microprocesseur et la cellule à cristaux liquides 10 par l'intermédiaire d'un décodeur multiple 71 et, enfin, entre la couronne de mise à l'heure 9 et le microprocesseur par l'intermédiaire d'un bloc de contacteurs 72.

Dans l'exemple représenté, la position angulaire de la lunette 19 détermine, par l'intermédiaire du microprocesseur 25 et du moteur 27, la position de l'aiguille de 12 heures 4. L'agencement est tel qu'en tournant la lunette 19 et son disque 53 de manière à amener une des 24 indications de fuseau horaire 56 en regard du point correspondant à 12 heures du tour d'heures 7, l'aiguille 4 est automatiquement amenée à la position qui désigne l'heure dans ledit fuseau horaire.

A cet effet, la bague 57 présente 24 bossages 57a correspondant aux 24 fuseaux horaires. En désignant par 0 et 1 repectivement l'état ouvert (non court-cicuité) et l'état fermé (court-circuité) des paires de contacts 66 et 69, la rotation de la lunette dans le sens des flèches 70 provoque l'envoi au microprocesseur 25 d'impulsions de commande correspondant à la séquence ci-dessous:

| | contacts 66 | contacts 69 |
|---|---|---|
| état de repos | 0 | 0 |
| état 1 | 0 | 1 |
| état 2 | 1 | 1 |
| état 3 | 1 | 0 |
| état de repos | 0 | 0 |

Le microprocesseur 25 est programmé pour que chaque telle séquence provoque l'envoi au moteur 27 d'impulsions qui font avancer l'aiguille 4 d'une heure.

A l'inverse, la rotation de la lunette dans le sens opposé génère la séquence d'impulsions ci-dessous:

| | contacts 66 | contacts 69 |
|---|---|---|
| état de repos | 0 | 0 |
| état 1 | 1 | 0 |
| état 2 | 1 | 1 |
| état 3 | 0 | 1 |
| état de repos | 0 | 0 |

Le microprocesseur 25 est programmé pour que chaque telle séquence provoque l'envoi au moteur 27 d'impulsions qui font reculer l'aiguille 4 d'une heure.

Lors de ces séquences, si la date du nouveau fuseau horaire dont l'heure est affichée n'est pas la même que celle du fuseau horaire dont l'heure était précédemment affichée, la nouvelle date sera affichée par le dispositif d'affichage digital 10.

L'invention vient d'être décrite en se référant à une montre à fuseaux horaires mais il va de soi qu'elle s'applique à tout type de montre possédant plusieurs modes de fonctionnement, comme par exemple une montre chronographe. Das ce cas, la lunette 19 porte sur son disque 53, en plus de l'indication correspondant au mode montre (par exemple, LOCAL TIME), plusieurs indications correspondant aux différents modes de fonctionnement en chronographe (par exemple, SPLIT, LAP, RESTART, DOWN, DELTA, REGATE, RALLY). Le nombre de bossages 57a est alors égal au nombre total de modes de fonctionnement de la pièce ( soit 8 dans l'exemple donné). La sélection du mode se fait par la rotation de la lunette. Chaque séquence d'impulsions ainsi produites pour amener une indication du disque 53 en regard du point correspondant à 12 heures du tour d'heures 7 fait passer la montre au mode de fonctionnement correspondant à l'indication adjacente du disque 53, soit à gauche, soit à droite, selon le sens de la rotation.

## Revendications

1. Montre électronique dont le mouvement comprend un dispositif d'affichage de données, un microprocesseur pilotant ledit dispositif d'affichage et des moyens de commande dudit microprocesseur par une action extérieure, caractérisée en ce que lesdits moyens comportent une lunette tournante et au moins deux contacteurs actionnables par ladite lunette et destinés à envoyer des impulsions au microprocesseur, ladite lunette présentant une alternance de bossages et de creusures qui, lors de sa rotation, défilent en regard desdits contacteurs et les actionnent, la position relative entre les contacteurs étant telle que, lorsque la lunette est dans une position de repos pour laquelle le microprocesseur ne reçoit pas d'impulsions de commande, lesdits contacteurs sont situés de part et d'autre d'au moins un bossage, de telle manière qu'ils assurent, à l'instar de sautoirs, la stabilité des positions d'arrêt de la lunette et que les séquences d'impulsions envoyées au microprocesseur soient différentes selon le sens dans lequel la lunette est actionnée, les données affichées par ledit dispositif d'affichage étant déterminées par les séquences d'impulsions générées par la rotation de ladite lunette.

2. Montre électronique selon la revendication 1, caractérisée en ce que lesdits contacteurs sont situés à une distance l'un de l'autre représentant un multiple du pas des bossages et creusures de la lunette tournante, additionné de la largeur d'un contacteur, de telle manière que, lorsque la lunette est au repos, l'un des contacteurs soit situé d'un côté des bossages alors que l'autre est situé de l'autre côté d'un autre bossage.

3. Montre électronique selon l'une des revendications 1 et 2, caractérisée en ce que les bossages et creusures de la lunette tournante sont situés sur sa face axiale interne et en ce que les contacteurs sont actionnés dans une direction perpendiculaire au plan du mouvement de la montre.

4. Montre électronique selon la revendication 3, caractérisée en ce que chaque contacteur comporte un poussoir soumis à l'action des bossages et une paire de lames de contact situés en regard dudit poussoir qui provoque leur court-circuitage sous l'action des bossages, le court-circuitage et la rupture du court-circuitage de chacune des paires de lames générant des séquences d'impulsions pour la commande du microprocesseur.

5. Montre électronique selon l'une des revendications précédentes, caractérisée en ce que la lunette porte des sub-divisions correspondant aux fuseaux horaires et en ce que le microprocesseur est programmé pour répondre aux séquences d'implusions produites par la rotation de la lunette dans un sens ou dans l'autre pour l'amener à une position déterminée en commandant le dispositif d'affichage pour qu'il indique l'heure du fuseau horaire correspondant à ladite position.

6. Montre électronique selon l'une des revendication 1 à 4, caractérisée en ce que la lunette porte des sub-divisions correpondant à différents modes de fonctionnement en chronographe et en ce que le microprocesseur est programmé pour répondre aux séquences d'impulsions produite par la rotation de la lunette dans un sens ou dans l'autre pour l'amener à une position déterminée en commandant le dispositif d'affichage pour qu'il se mette dans l'état correspondant à ladite position.

7. Montre électronique selon l'une des revendications précédentes, dont le dispositif d'affichage est analogique et comporte au moins un organe indicateur entraîné par un moteur électrique par l'intermédiaire d'un train d'engrenages, caractérisée en ce que ledit moteur et ledit train d'engrenages sont portés par un bâti indépendant se rapportant comme un tout sur le bâti du mouvement.
